# FASCICULE DE BREVET EUROPEEN

(11) **EP 1 964 612 B1**
(45) Date de publication et mention de la délivrance du brevet: **06.06.2012**
(21) Numéro de dépôt: 08360002.3
(22) Date de dépôt: 28.02.2008
(51) Int. Cl.: B02C 13/09, B02C 13/31

(54) **Broyeur à impacts pour le concassage et/ou le broyage de matières minérales comportant des moyens de réglage automatisés**
Prallmühle für das Zerbrechen und/oder die Zerkleinerung von Mineralstoffen mit einer Vorrichtung für automatische Einstellungen
Beater mill for crushing and/or grinding mineral matter comprising automated adjustment means

(30) Priorité: 28.02.2007 FR 0701476
(43) Date de publication de la demande: 03.09.2008
(73) Titulaire: Krupp Hazemag SAS, 57205 Sarreguemines (FR)
(72) Inventeur: Steiner, Xavier, 57910 Neufgrange (FR)
(74) Mandataire: Littolff, Denis

(56) Documents cités:
- EP-A- 1 287 893
- EP-A- 1 655 072
- DE-A1- 3 911 086
- US-A- 5 718 389

## Description

La présente invention se rapporte au domaine technique général des machines à percussion pour le concassage et/ou le broyage de fragments de matières minérales. Les machines concernées par la présente invention sont en général des concasseurs ou broyeurs primaires, secondaires et tertiaires permettant de traiter des fragments ou des blocs de dimensions importantes par exemple entre 50 et 1 000 mm) afin de les réduire pour obtenir différentes granulométries. Un tel concasseur est par exemple décrit dans le document DE 39 11 086 A1. Par matière minérale, il convient d'entendre toute matière utilisée avec différentes granulométries pouvant répondre à des normes déterminées pour la réalisation par exemple de routes ou de bâtiments. Ces machines sont également utilisées pour la fabrication de sable et pour le recyclage de matériaux de construction du type béton ou briques.

On connaît par exemple des machines à percussion pour le concassage ou le broyage de fragments d'une matière minérale, en vue d'obtenir une matière finale présentant une granulométrie déterminée, comportant :
- un bâti comprenant une base fixe supportant une partie centrale fixe, une partie arrière basculante et une partie avant basculante articulées sur la partie centrale,
- des plaques de blindages recouvrant les faces intérieures des parois du bâti,
- un rotor d'axe horizontal, logé dans le bâti et supportant des battoirs,
- un moteur entraînant en rotation le rotor,
- des écrans de chocs sur lesquels sont montées des plaques de chocs, les battoirs projetant des fragments de matière minérale sur lesdites plaques de chocs,
- des moyens de réglage pour augmenter et diminuer l'écart entre les écrans de chocs et la trajectoire des battoirs en fonction de la matière minérale et de la granulométrie recherchée,
- une ouverture d'alimentation en matière minérale dans la partie centrale fixe, localisée sensiblement au dessus d'une zone d'extension du rotor,
- une ouverture d'évacuation ménagée dans la base fixe pour l'évacuation par gravité de la matière finale,
- et des moyens de sécurité écartant davantage les écrans de chocs de la trajectoire des battoirs de manière à réaliser un passage pour des fragments imbroyables, et rappelant les écrans de chocs dans leur position de réglage initial après le passage des fragments imbroyables.

Les machines connues sont en général construites et dimensionnées pour des applications particulières, à savoir le traitement de matières minérales peu ou moyennement abrasives. A titre d'exemple, on peut citer le calcaire.

Les machines connues présentent l'inconvénient de comporter des moyens de réglage manuels pour ajuster le positionnement des écrans de chocs disposés sur une partie haute du bâti et en particulier sur la partie arrière basculante du bâti. Pour les machines de très grande taille, l'utilisateur doit accéder à la partie haute de la machine pour procéder au réglage des écrans de chocs. Les opérations de réglage ainsi effectuées augmentent substantiellement les risques d'accident pour l'utilisateur. En outre un tel réglage manuel est souvent long et fatiguant.

Pour obtenir un réglage précis du positionnement des écrans de chocs grâce à des moyens de réglage manuels, il est nécessaire d'y consacrer du temps. Cet inconvénient est accentué par le fait que les opérations de réglage doivent s'effectuer deux fois lorsque les écrans de chocs sont pourvus de deux moyens de réglage, et ce pour tous les écrans de chocs disposés le long du rotor. Les coûts liés à ces opérations de réglage ne sont pas négligeables.

Le but de la présente invention vise à palier les inconvénients présentés ci-dessus, en facilitant les opérations de réglage de la machine.

Selon l'invention, les moyens de réglage comprennent d'une part sur chaque côté latéral du bâti, un vérin hydraulique comportant une tige de vérin et un cylindre reliés respectivement à la structure de support et à une console mobile, coulissante par rapport à une partie fixe du bâti, et d'autre part des moyens de commande électriques ou électroniques pilotant le déplacement de la tige de vérin, définissant ainsi différentes longueurs de vérin, lesquelles correspondent chacune à un écartement déterminé entre les écrans de choc et les battoirs.

Il en résulte un gain de temps dans la mise en oeuvre des opérations de réglage, et une possibilité de mémoriser des positions de réglage antérieures, notamment grâce à des moyens électroniques.

Selon un exemple de réalisation, la console mobile repose, en fonctionnement normal de la machine et lors du réglage de l'écartement entre les écrans de chocs et les battoirs, sur une butée fixe du bâti.

Selon un exemple de réalisation, la structure de support, mobile par rapport au bâti, est une traverse s'étendant à l'extérieur du bâti et dépassant avec ses extrémités sur les côtés latéraux du bâti, pour le montage des moyens de réglage et des moyens de sécurité sur lesdites extrémités.

Selon un exemple de réalisation, les écrans de chocs sont reliés à la traverse par l'intermédiaire de tiges de liaison traversant une paroi du bâti.

Un autre but de la présente invention vise à réaliser une machine comportant des moyens de sécurité extrêmement simples, peu coûteux et pouvant coopérer avec les moyens de réglage.

Ainsi, selon l'invention, les moyens de sécurité comprennent sur chaque côté latéral :
- la console mobile reliée à la structure de support par l'intermédiaire du vérin hydraulique ;
- une tige complémentaire dont une extrémité est solidaire de la structure de support et dont une autre extrémité comporte une butée mobile se déplaçant avec la tige et la traverse ;
- une butée fixe solidaire du bâti et traversée par la tige complémentaire; et
- un ressort de rappel s'étendant entre les butées mobile et fixe en regard l'une de l'autre et prenant appui avec ses extrémités sur lesdites butées fixe et mobile.

La machine conforme à l'invention présente ainsi l'avantage que le réglage initial des écrans de chocs n'est pas altéré lors du passage d'un élément imbroyable. Les moyens de sécurité coopèrent avec le vérin hydraulique dont la longueur ne change pas en dehors d'opérations de réglage. Le vérin hydraulique constitue ainsi une simple tige de liaison lors du passage d'un élément imbroyable dans la machine, aucune fonction d'amortissement ou de rappel n'étant attribuée audit vérin hydraulique.

Selon un exemple de réalisation, la tige complémentaire comporte au moins une partie filetée sur laquelle est montée la butée mobile dont le positionnement par vissage permet de précontraindre le ressort de rappel.

Les moyens de réglage et les moyens de sécurité sont par exemple juxtaposés. L'accès simultané aux moyens de réglage et aux moyens de sécurité, sur chaque côté latéral de la machine, facilite les opérations de contrôle et de maintenance.

D'autres caractéristiques et avantages ressortiront de la description non limitative donnée ci-après, en référence aux dessins annexés à titre d'exemples dans lesquels :
- la figure 1 est une vue latérale en coupe partielle d'un exemple de machine conforme à l'invention, comportant des moyens de réglage automatisés de l'écartement entre des écrans de chocs et un rotor pourvu de battoirs ;
- la figure 2 représente un exemple de réalisation de moyens de réglage automatisés des écrans de chocs, associés à des moyens de sécurité dans une machine conforme à l'invention ;
- la figure 3 est une coupe partielle selon la direction C de la figure 2 ;
- la figure 4 est une vue selon la direction A de la figure 2 ; et
- la figure 5 est une coupe selon la direction B de la figure 2.

Une machine conforme à l'invention est par exemple représentée à la figure 1. Cette machine comporte un bâti comprenant une base fixe (1) supportant une partie centrale fixe (2), et une partie arrière (3) basculante. La partie arrière (3) basculante est articulée sur la partie centrale fixe (2) au moyen d'un axe d'articulation (5). Il est possible avec l'ouverture du bâti d'intervenir à l'intérieur de la machine pour des opérations de maintenance. Une fenêtre d'accès (2a), destinée par exemple à contrôler des opérations de réglage est également prévue sur le bâti.

Un rotor (6) entraîné par un moteur (non représenté) est monté rotatif dans la machine et en particulier vers le bas dans la partie centrale fixe (2). Le rotor (6) est par exemple constitué d'un tube central (7) solidarisé par tout moyen connu avec un arbre de rotation (8). Le rotor (6) comporte également des disques mécano-soudés (non représentés) sur le tube central (7), permettant de supporter des battoirs.

Lorsque les battoirs sont montés sur le rotor (6), l'extrémité de ces derniers décrit une trajectoire circulaire (6a) schématisée à la figure 1.

La machine représentée à la figure 1 comporte également des écrans de chocs (9) sur lesquels sont montées des plaques de chocs (10). L'usure plus ou moins marquée des plaques de chocs (10) en fonction de leur positionnement par rapport au rotor (6) impose des formes et des dimensions particulières pour lesdites plaques de chocs (10).

Des moyens de réglage (11), permettant d'augmenter et de diminuer l'écart entre les écrans de chocs (9) et la trajectoire (6a) des battoirs, sont également prévus. L'écart obtenu par l'intermédiaire des moyens de réglage (11) est fonction de la matière minérale traitée et de la granulométrie recherchée pour la matière finale.

La partie centrale fixe (2) est également pourvue d'une ouverture d'alimentation (12) localisée sensiblement au-dessus d'une zone d'extension du rotor (6).

La machine conforme à l'invention est représentée en configuration fermée à la figure 1. La partie arrière (3) peut être basculée dans sa position d'ouverture en pivotant autour de l'axe (5). Cette opération de basculement est assistée par au moins un vérin hydraulique (non représenté) articulé sur la base fixe (1) ainsi que sur un point d'ancrage de la partie arrière (3).

La figure 2 représente en coupe partielle les moyens de réglage (11), actionnés grâce à un vérin hydraulique (13). Les moyens de réglage (11) s'étendent sur chaque côté latéral de la partie arrière (3) du bâti et sont reliés à la structure de support. Cette dernière est constituée d'une traverse (14) extérieure à la partie arrière (3), permettant de modifier par son déplacement, la position des écrans de chocs (9) par rapport au rotor (6). Une tige de liaison (15) est fixée par une première extrémité (15a) sur la traverse (14) et articulée sur l'écran de chocs (9) par une seconde extrémité (15b).

La traverse (14) présente par exemple une section transversale en forme de U, dont le fond (14a) comporte une ouverture (14b) traversée par une tige complémentaire (16). Cette dernière est également fixée sur ladite traverse (14).

Lors d'une opération de réglage de la position d'un écran de chocs (9), on procède à une extension ou à une contraction du vérin hydraulique (13), engendrant une translation de la tige complémentaire (16) par rapport à une butée fixe (17) du bâti et par conséquent un déplacement de la traverse (14) par rapport au bâti.

Lorsqu'un fragment imbroyable traverse la machine, l'écran de chocs (9) s'écarte du rotor (6) en exerçant une forte poussée sur la traverse (14). Cette dernière entraîne avec elle la tige complémentaire (16) et une butée mobile (18) vissée sur l'extrémité libre de la tige complémentaire (16). Il résulte de ce déplacement une compression d'un ressort de rappel (19) prenant appui avec ses extrémités respectivement sur les butées fixe (17) et mobile (18).

Le vérin hydraulique (13) est constitué d'une tige de vérin (13a) ainsi que d'un cylindre (13b) comme cela est représenté par exemple aux figures 2 et 4. La tige de vérin (13a) est articulée sur la traverse (14) et le cylindre (13b) de vérin est articulé sur une console mobile (20). Cette console mobile (20) prend appui sur un arrêt (21) solidaire du bâti et plus particulièrement de la partie arrière (3). Cette console mobile (20) prend par exemple appui sur un tampon (22) disposé entre l'arrêt (21) et ladite console mobile (20).

En fonctionnement normal de la machine ou lors d'une opération de réglage des écrans de chocs (9), la console mobile (20) repose sur le tampon (22).

Des rainures de guidage (23) sont également prévues sur la partie fixe (3), dans lesquelles est engagée une paroi (20a) de la console mobile (20). Cette dernière peut ainsi coulisser dans les rainures (23) lorsque la traverse (14) est soulevée et lorsque le vérin hydraulique (13) se trouve dans un état figé, c'est-à-dire en dehors d'opérations de réglage.

Lorsqu'un élément imbroyable pénètre dans la machine, les écrans de chocs (9) sont écartés du rotor (6) entraînant une compression du ressort de rappel (19) entre les butées fixe (17) et mobile (18). Cette compression du ressort de rappel (19) ainsi que le coulissement vers le haut de la console mobile (20) résultent du déplacement vers le haut de la traverse (14). Ce mouvement vers le haut de la traverse (14) résulte d'un écartement non habituel des écrans de chocs (9) du rotor (6) et lequel est transmis à ladite traverse (14) par l'intermédiaire des tiges de liaison (15).

Les tiges complémentaires (16) solidaires de la traverse (14), entraînent la butée mobile (18) et compriment le ressort de rappel (19), lequel permettra par l'intermédiaire de sa force de rappel, de ramener les écrans de chocs (9) dans leur position de réglage initial. Lors d'un tel déplacement de la traverse (14), la console mobile (20) est entraînée par coulissement vers le haut dans la mesure où le vérin hydraulique (13) est dans un état figé et sa longueur n'est pas modifiée.

A titre d'exemple, le vérin hydraulique (13) est associé à une alimentation hydraulique comportant un double clapet à billes (13c). Ce dernier actionne les vérins hydrauliques (13) lorsque l'utilisateur agit sur les vannes pilotant lesdits vérins hydrauliques (13). En l'absence de pression hydraulique d'alimentation des vérins (13), le double clapet à billes (13c) demeure fermé, empêchant tout transfert de fluide hydraulique entre les chambres de chaque vérin (13). Ce dernier joue alors le rôle d'une simple tige de liaison rigide.

Le vérin hydraulique (13) est également dimensionné de façon à conférer à la tige de vérin (13a) une course optimale. Cette dernière permet d'obtenir une longueur du vérin hydraulique (13) dans un état contracté maximal, par laquelle les plaques de chocs (10) montées sur les écrans de chocs (9) viennent en contact avec les battoirs montés sur le rotor (6). Il convient donc dans un réglage initial de la machine, de respecter ou de ne pas aller au-delà d'une contraction donnée du vérin hydraulique (13), afin d'éviter que les plaques de chocs (10) ne s'étendent sur les trajectoires des battoirs. Ceci permet au fur et à mesure de l'usure des battoirs et des plaques de chocs (10) de réajuster le positionnement relatif entre lesdites plaques de chocs (10) et les battoirs , pour compenser ladite usure.

## Revendications

1. Machine à percussion pour le concassage ou le broyage de fragments de matières minérales en vue d'obtenir une matière finale présentant une granulométrie déterminée, comportant :
- un bâti comprenant une base fixe (1) supportant une partie centrale fixe (2), une partie arrière (3) basculante et une partie avant basculante articulées sur la partie centrale (2),
- des plaques de blindages recouvrant les faces intérieures des parois du bâti,
- un rotor (6) d'axe horizontal, logé dans le bâti et supportant des battoirs,
- un moteur entraînant en rotation le rotor (6),
- des écrans de chocs (9) sur lesquels sont fixées des plaques de chocs (10), les battoirs projetant des fragments de la matière minérale sur lesdites plaques de chocs (10), lesdits écrans de chocs (9) étant montés sur une structure de support mobile par rapport au bâti ;
- des moyens de réglage (11) pour augmenter et diminuer l'écart entre les écrans de chocs (9) et les battoirs en fonction de la matière minérale, de la granulométrie recherchée ou de l'usure desdits écrans (9) et des battoirs,
- une ouverture d'alimentation (12) en matière minérale dans la partie centrale fixe (2), localisée sensiblement au dessus d'une zone d'extension du rotor (6),
- une ouverture d'évacuation ménagée dans la base fixe (1) pour l'évacuation par gravité de la matière finale,
- des moyens de sécurité écartant davantage les écrans de chocs (9) de la trajectoire des battoirs (6a) de manière à réaliser un passage pour des fragments imbroyables et rappelant les écrans de chocs (9) dans leur position de réglage initial après le passage des fragments imbroyables,
**caractérisé en ce que** les moyens de réglage (11) comprennent d'une part sur chaque côté latéral du bâti, un vérin hydraulique (13) comportant une tige de vérin (13a) et un cylindre (13b) reliés respectivement à la structure de support (14) et à une console mobile (20), coulissante par rapport à une partie fixe du bâti, et d'autre part des moyens de commande électriques ou électroniques pilotant le déplacement de la tige de vérin (30), définissant ainsi différentes longueurs de vérin, lesquelles correspondent chacune à un écartement déterminé entre les écrans de choc (9) et les battoirs.

2. Machine selon la revendication 1, **caractérisée en ce que** la console mobile (20) repose, en fonctionnement normal de la machine et lors du réglage de l'écartement entre les écrans de chocs (9) et les battoirs, sur une butée fixe du bâti.

3. Machine selon la revendication 1 ou 2, **caractérisée en ce que** la structure de support, mobile par rapport au bâti, est une traverse (14) s'étendant à l'extérieur du bâti et dépassant avec ses extrémités sur les côtés latéraux du bâti, pour le montage des moyens de réglage (11) et des moyens de sécurité sur lesdites extrémités.

4. Machine selon la revendication 3, **caractérisée en ce que** les écrans de chocs (9) sont reliés à la traverse (14) par l'intermédiaire de tiges de liaison (15) traversant une paroi du bâti.

5. Machine selon l'une quelconque des revendications 1 à 4, **caractérisée en ce que** les moyens de sécurité comprennent sur chaque côté latéral :
- la console mobile (20) reliée à la structure de support (14) par l'intermédiaire du vérin hydraulique ;
- une tige complémentaire (16) dont une extrémité est solidaire de la structure de support et dont une autre extrémité comporte une butée mobile (18) se déplaçant avec la tige (16) et la structure de support (14) ;
- une butée fixe (17) solidaire du bâti et traversée par la tige complémentaire (16) ; et
- un ressort de rappel (19) s'étendant entre les butées mobile (18) et fixe (17) en regard l'une de l'autre et prenant appui avec ses extrémités sur lesdites butées mobile (18) et fixe (17).

6. Machine selon la revendication 5, **caractérisée en ce que** la tige complémentaire (16) comporte au moins une partie filetée sur laquelle est montée la butée mobile (18) dont le positionnement par vissage permet de précontraindre le ressort de rappel (19).

7. Machine selon l'une quelconque des revendications 1 à 6, **caractérisée en ce que** les moyens de réglage (11) et les moyens de sécurité sont juxtaposés.

## Claims

1. Percussive machine for crushing or grinding fragments of mineral matter in order to obtain a final matter having a particular particle size, comprising:
- a frame comprising a stationary base (1) supporting a stationary central portion (2), a tilting rear portion (3), and a tilting front portion hinged on the central portion (2),
- shielding plates covering the inner surfaces of the walls of the frame,
- a rotor (6) with a horizontal axis, housed in the frame and supporting beaters,
- a motor rotating the rotor (6),
- shock shields (9) on which shock plates (10) are fastened, the beaters projecting fragments of the mineral matter on said shock plates (10), said shock shields (9) being mounted on a support structure movable relative to the frame;
- adjustment means (11) for increasing and decreasing the gap between the shock screens (9) and the beaters as a function of the mineral matter, the desired particle size, or the wear of said shields (9) and the beaters,
- an opening (12) for supplying mineral matter in the stationary central portion (2), located substantially above an extension zone of the rotor (6),
- a discharge opening formed stationary base (1) to discharge the final matter by gravity,
- safety means spacing the shock shields (9) further away from the trajectory of the beaters (6a) so as to produce a passage for unshreddable fragments and returning the shock shields (9) to their initial adjustment position after the passage of the unshreddable fragments,
**characterized in that** the adjustment means (11) on the one hand comprise, on each lateral side of the frame, a hydraulic jack (13) comprising a cylinder rod (13a) and a cylinder (13b) respectively connected to the support structure (14) and a work column (20), which slides relative to a stationary portion of the frame, and on the other hand, electrical or electronic control means steering the movement of the cylinder rod (30), thereby defining different cylinder lengths, which each correspond to a predetermined spacing between the shock shields (9) and the beaters.

2. The machine according claim 1, **characterized in that** the work column (20) rests, during normal operation of the machine and during the adjustment of the spacing between the shock shields (9) and the beaters, on a stationary stop of the frame.

3. The machine according to claim 1 or 2, **characterized in that** the support structure, which is movable relative to the frame, is a crosspiece (14) extending to the outside of the frame and protruding, with its ends, on the lateral sides of the frame, for the assembly of the adjustment means (11) and the safety means on said ends.

4. The machine according to claim 3, **characterized in that** the shock shields (9) are connected to the crosspiece (14) by means of connecting rods (15) passing through a wall of the frame.

5. The machine according to any one of claims 1 to 4, **characterized in that** the safety means include, on each lateral side:
- the work column (20) connected to the support structure (14) by means of the hydraulic jack;
- a complementary rod (16) whereof one end is secured to the support structure and another end of which comprises a movable stop (18) moving with the rod (16) and the support structure (14);
- a stationary stop (17) secured to the frame and passed through by the complementary rod (16); and
- a return spring (19) extending between the mobile (18) and stationary (17) stops opposite one another and bearing, with its ends, on said movable (18) and stationary (17) stops.

6. The machine according to claim 5, **characterized in that** the complementary rod (16) comprises at least one threaded portion on which the movable stop (18) is mounted, whereof the positioning by screwing makes it possible to pre-stress the return spring (19).

7. The machine according to any one of claims 1 to 6, **characterized in that** the adjustment means (11) and the safety means are juxtaposed.

## Patentansprüche

1. Schlagmaschine für das Zerbrechen oder Zerkleinern von Mineralstofffragmenten, um ein Endprodukt mit einer bestimmten Korngröße zu erhalten, die aufweist:
- ein Gestell, das eine starre Basis (1) umfasst, die einen starrer zentraler Abschnitt (2), einen kippbaren hinteren Abschnitt (3) und einen kippbaren vorderen Abschnitt trägt, die auf dem zentralen Abschnitt (2) angelenkt sind,
- Verkleidungsplatten, die die Innenseiten der Wände des Gestells bedecken,
- einen Rotor (6) mit einer horizontalen Achse, der in dem Gestell untergebracht ist und Schlegel trägt,
- einen Motor, der den Rotor (6) rotierend antreibt,
- Prallschirme (9), auf denen Prallplatten (10) befestigt sind, wobei die Schlegel Fragmente des Mineralstoffs auf die Prallplatten (10) projizieren, wobei die Prallschirme (9) auf einer im Verhältnis zum Gestell mobilen Tragestruktur montiert sind,
- Einstellmittel (11), um den Abstand zwischen den Prallschirmen (9) und den Schlegeln in Abhängigkeit vom Mineralstoff, von der angestrebten Krongröße oder vom Verschleiß der Schirme (9) und der Schlegel zu vergrößern und zu verkleinern,
- eine Versorgungsöffnung (12) mit Mineralstoff im starren zentralen Abschnitt (2), die sich etwa über einer Ausdehnungszone des Rotors (6) befindet,
- eine Entsorgungsöffnung, die zur Entsorgung des Endprodukts durch Schwerkraft in die starre Basis (1) eingearbeitet ist,
- Sicherheitsmittel, die die Prallschirme (9) von der Bahn der Schlegel (6a) derart mehr beabstanden, dass ein Durchgang für unzerbrechbare Fragmente hergestellt wird, und die Prallschirme (9) nach dem Durchgang der unzerbrechbaren Fragmente in ihre ursprüngliche Einstellposition zurückrufen,
**dadurch gekennzeichnet, dass** die Einstellmittel (11) einerseits auf jeder Seite des Gestells einen Hydraulikzylinder (13) umfassen, der eine Zylinderstange (13a) und einen Zylinder (13b) aufweist, die jeweils mit der Tragestruktur (14) einer mobilen Konsole (20) verbunden sind, die sich im Verhältnis zu einem starren Abschnitt des Gestells bewegt, und andererseits elektrische oder elektronische Steuermittel, die die Bewegung der Zylinderstange (30) steuern, wodurch verschiedene Zylinderlängen definiert werden, wovon jede einem bestimmten Abstand zwischen den Prallschirmen (9) und den Schlegeln entspricht.

2. Maschine nach Anspruch 1, **dadurch gekennzeichnet, dass** die mobile Konsole (20) im normalen Betrieb der Maschine und beim Einstellen des Abstands zwischen den Prallschirmen (9) und den Schlegeln auf einem starren Anschlag des Gestells ruht.

3. Maschine nach Anspruch 1 oder 2, **dadurch gekennzeichnet, dass** die im Verhältnis zum Gestell mobile Tragestruktur ein Querträger (14) ist, der sich außerhalb des Gestells erstreckt und mit seinen Enden für die Montage der Einstellmittel (11) und der Sicherheitsmittel auf den Enden über die Seiten des Gestells hinausragt.

4. Maschine nach Anspruch 3, **dadurch gekennzeichnet, dass** die Prallschirme (9) mit dem Querträger (14) über Verbindungsstangen (15) verbunden sind, die eine Wand des Gestells durchqueren.

5. Maschine nach einem der Ansprüche 1 bis 4, **dadurch gekennzeichnet, dass** die Sicherheitsmittel auf jeder Seite umfassen:
- die mobile Konsole (20), die über den Hydraulikzylinder mit der Tragestruktur (14) verbunden ist,
- eine zusätzliche Stange (16), von der ein Ende mit der Tragestruktur verbunden ist und deren anderes Ende einen mobilen Anschlag (18) aufweist, der sich mit der Stange (16) und der Tragestruktur (14) bewegt,
- einen starren Anschlag (17), der mit dem Gestell verbunden ist und von der zusätzlichen Stange (16) durchquert wird, und
- eine Rückholfeder (19), die sich zwischen dem mobilen (18) und starren (17) Anschlag, die sich gegenüberliegen, erstreckt und sich mit ihren Enden auf dem mobilen (18) und starren (17) Anschlag abstützt.

6. Maschine nach Anspruch 5, **dadurch gekennzeichnet, dass** die zusätzliche Stange (16) mindestens einen Gewindeabschnitt aufweist, auf dem der mobile Anschlag (18) montiert ist und dessen Positionierung durch Schrauben erlaubt, die Rückholfeder (19) vorzuspannen.

7. Maschine nach einem der Ansprüche 1 bis 6, **dadurch gekennzeichnet, dass** die Einstellmittel (11) und die Sicherheitsmittel nebeneinander liegen.
